# EUROPÄISCHE PATENTSCHRIFT

(11) **EP 4 079 193 B1**
(45) Veröffentlichungstag und Bekanntmachung des Hinweises auf die Patenterteilung: **19.02.2025**
(21) Anmeldenummer: 22166314.9
(22) Anmeldetag: 01.04.2022
(51) Int. Cl.: A47B 96/02, A47B 55/02

(54) **FACHBODEN FÜR EIN FACHBODENREGAL**
SHELVING BASE FOR A SHELVING UNIT
TABLETTE POUR UNE ÉTAGÈRE À TABLETTE

(30) Priorität: 23.04.2021 DE 102021110518
(43) Veröffentlichungstag der Anmeldung: 26.10.2022
(73) Patentinhaber: Meta-Regalbau GmbH & Co. KG, 59759 Arnsberg (DE)
(72) Erfinder: Otto, Ralph, 16244 Schorfheide (DE); Bergmann, Kay, 58093 Hagen (DE); Eremin, Dmitrij, 59755 Arnsberg (DE)
(74) Vertreter: Schäperklaus, Jochen

(56) Entgegenhaltungen:
- EP-A1- 3 760 078
- BE-A- 692 554
- US-A- 4 852 501
- US-A1- 2015 359 330

## Beschreibung

Die vorliegende Erfindung betrifft einen Fachboden, insbesondere einen Drahtgitterfachboden für ein Fachbodenregal
- mit einem ersten Längsträger und einem zweiten Längsträger,
- mit Querträgern, die zwischen dem ersten und dem zweiten Längsträger angeordnet sind.

Solche Fachböden bzw. Drahtgitterfachböden sind aus dem Stand der Technik z.B. US 4 852 501 A bekannt. Fachböden und so auch Drahtgitterfachböden werden in Fachbodenregalen verwendet. Dort bilden sie horizontale Auflagen, auf denen Gegenstände aufgelegt werden können. Fachböden bilden einen Horizontalverband, das heißt, dass die Fachböden eine Steifigkeit gegenüber Kräften und Momenten aufweisen die in der horizontalen Ebene wirken.

Die Fachböden sind an Regalstützen befestigt, die senkrecht aufgestellt sind. Auf die Fachböden können dann Gegenstände aufgelegt werden. Die Befestigung erfolgt häufig über Haken oder Fachbodenträger, die an den Stützen und/oder den Fachböden eingehängt sind. Über die Befestigung der Fachböden an den Regalstützen der Fachbodenregale ist nur in einem geringen Maß eine Drehmomentübertragung möglich. Die Stützen und die Fachböden oder Teile der Fachböden wirken zusammen mit einem Vertikalverband, wobei die Fachböden hier einen Druckstab im statischen System bilden. Fachbodenregale unterscheiden sich dadurch von Weitspannregalen.

Bekannte Drahtgitterfachböden sind meist so konstruiert, dass der Horizontalverband durch die Verbindung zwischen den Längsträgern und den Querträgern hergestellt ist. Die Drahtgitterfachböden haben oft eine geschweißte Rahmenkonstruktion, um Horizontalkräfte aufnehmen zu können. Alternativ sind Quer- und Längsträger nur gelenkig mit einander verbunden und die Horizontalkräfte müssen über zusätzliche Bauteile in der Fachbodenregalanlage aufgenommen werden. Verbindungsstellen zwischen den Längsträgern und den Querträgern sind häufig nicht gut zugänglich, um zum Beispiel an ihnen schweißen zu können. Außerdem sind bekannte Drahtgitterfachböden häufig wenig schubsteif, was für die Gesamtstabilität eines Regals nicht vorteilhaft ist.

Der Erfindung lag daher die Aufgabe zugrunde, einen Fachboden und insbesondere einen Drahtgitterfachboden vorzuschlagen, der ähnlich schubsteif ist, wie ein aus dem Stand der Technik bekannter monolithischer Fachboden aus Blech, der einfacher konstruiert ist und bei dem Verbindungen, die zur Herstellung des Horizontalverbands notwendig sind, einfach zugänglich sind und hergestellt werden können. Nur durch die entsprechende Schubsteifigkeit der Fachböden kann die rückseitige Aussteifung der Regale durch den Vertikalverband auf die vorderen Stützen übertragen werden.

Diese Aufgabe wird nach Anspruch 1 erfindungsgemäß dadurch gelöst, dass der Fachboden mit wenigstens einem Diagonalstab ausgebildet ist, der diagonal zu den Längsträgern und Querträgern verläuft, der auf einer ersten Seite der Querträger angeordnet und mit wenigstens zwei der Querträger verbunden ist, dass Enden des Diagonalstabs je einen Querträger zumindest teilweise umschließen und ein auf einer Oberseite des Querträgers liegender Bereich der Enden an dem Querträger befestigt ist. Vorzugsweise kann der Fachboden zwei gekreuzte Diagonalstäbe aufweisen. Der wenigstens eine Diagonalstab kann unter den Querträgern und Längsträgern angeordnet sein.

Der erfindungsgemäße Fachboden kann ein Drahtgitterfachboden mit einer Drahtgittermatte aus Längsstäben und Querstäben, die auf den Längsträgern und den Querträgern.

Bei einem erfindungsgemäßen Fachboden können Enden von wenigstens einigen der Querstäbe der Drahtgittermatte an einer Oberseite der Längsträger angeschweißt sein und wenigstens einige der Längsstäbe der Drahtgittermatte an der Oberseite an wenigstens einiger der Querträger angeschweißt sein.

Durch die Schweißung zwischen den Längsträgern und den Querstäben und die Schweißung zwischen den Querträgern und den Längsstäben sowie die Schweißung zwischen den Querstäben und den Längsstäben der Drahtgittermatte und/oder durch die Befestigung des wenigstens einen Diagonalstabs an den Querträgern ist ein Horizontalverband mit ausreichender Schubsteifigkeit hergestellt, um die in der horizontalen Ebene wirkenden Kräfte und Momente aufzunehmen. Dazu müssen die Längsträger und die Querträger nicht durch eine Schweißung mit einander verbunden werden. Es ist ausreichend, wenn diese durch formschlüssige Steckverbindungen verbunden sind, die gelöst werden könnten, wenn nicht die Schweißungen mit bzw. innerhalb der Drahtgittermatte vorhanden wären.

Bei einem erfindungsgemäßen Fachboden können die Längsstäbe zwischen den Querstäben und den Querträgern angeordnet sein. Die Querträger, die Längsstäbe und die Querstäbe und die zwischen den Querträgern und den Längsstäben und zwischen den Längsstäben und den Querstäben vorgesehenen Schweißungen sorgen dafür, dass ein dreilagiger stabiler Verbund entsteht, der durch die Schweißung zwischen den Querstäben und den Längsträgern und ggf. durch eine Steckverbindung zwischen den Querträgern und den Längsträgern verstärkt ist. Die Querträger und Längsträger haben unter anderem die Aufgabe, die Last des Fachbodens und der auf dem Fachboden angeordneten Gegenstände aufzunehmen und an die Stützen eines Fachbodenregals zu leiten.

Die Längsstäbe können einen im Wesentlichen kreisförmigen Querschnitt und einen Durchmesser von 4,0 mm bis 5,0 mm mm haben und/oder die Querstäbe können einen im Wesentlichen kreisförmigen Querschnitt und einen Durchmesser von 2,5 mm bis 3,0 mm haben. Drahtgittermatten mit solchen Längs- und Querstäben können von verschiedenen Herstellern in großen Stückzahlen hergestellt werden. Die Verwendung solcher Standardprodukte ist daher von Vorteil.

Die Längsträger eines erfindungsgemäßen Fachbodens können einen Steg aufweisen, der über die Oberseite der Längsträger hervorsteht und der bündig mit den Oberseiten der Querstäbe abschließt oder über die Oberseiten der Querstäbe hinausragt. Die Drahtgittermatte liegt dann zwischen den Stegen des ersten und des zweiten Längsträgers auf den Oberseiten der Längsträger auf. Dadurch, dass sie über die Stege der Längsträger nicht hinüberragen, können Gegenstände über eine vordere oder hintere obere Kante der Drahtgitterfachböden hinübergeschoben oder gezogen werden, ohne dass diese dann durch die Enden der Querstäbe beschädigt werden. Verletzungen von Personen durch die Enden der Querstäbe können dadurch vermieden werden. Die Stege können jeweils eine Verlängerung einer auf einer Außenseite des Drahtgitterfachbodens liegenden Seite der Längsträger sein. Die Vorderseite der Längsträger bietet genug Fläche um Etiketten oder Etikettenschienen anzubringen.

Die Längsträger können Hohlprofile sein und auf der Oberseite kann wenigstens eine sich in Längsrichtung erstreckende Rippe vorgesehen sein, an der die Enden der mit dem Längsträgern verbundenen Querstäbe befestigt, vorzugsweise angeschweißt sind. Die Rippe macht ein einfaches Schweißen zwischen den Längsträgern und den Querstäben möglich.

Auf einer Innenseite der Längsträger können Ausnehmungen vorgesehen sein, in die die Enden der Querträger eingesteckt sind. Über diese Steckverbindung können Lasten, die über die Drahtgittermatte in den Querträger eingeleitet werden, in die Längsträger abgeleitet werden. Die Ausnehmungen können Schlitze sein. Je nach vorherrschender Belastung können die Anzahl der Ausnehmungen, sowie die Anzahl der Querträger unterschiedlich sein.

Die Querträger können einen zwischen den Enden liegenden rohrförmigen mittleren Abschnitt aufweisen. Die Enden der Querträger können durch Zusammendrücken aus rohrförmigen Abschnitten hergestellt sein. Die Querträger können also aus einem Rohr hergestellt werden, dessen Enden zusammengedrückt sind. Diese zusammengedrückten Enden können dann in die Ausnehmungen der Längsträger eingesteckt werden.

Weitere Merkmale und Vorteile eines Ausführungsbeispiels der Erfindung werden unter Bezugnahme auf die Zeichnungen nachfolgend beschrieben. Es zeigt:
Fig. 1 eine perspektivische Ansicht eines Drahtgitterfachbodens,
Fig. 2 einen vergrößerten Ausschnitt aus Fig. 1,
Fig. 3 eine Draufsicht auf den Drahtgitterfachboden,
Fig. 4 einen vergrößerten Ausschnitt aus Fig. 3,
Fig. 5 eine Ansicht des Drahtgitterfachboden von unten,
Fig. 6 einen vergrößerten Ausschnitt aus Fig. 5,
Fig. 7 eine Ansicht des Drahtgitterfachbodens von der rechten Seite und
Fig. 8 einen vergrößerten Ausschnitt aus Fig. 7

Der in den Figuren dargestellte Drahtgitterfachboden B weist einen ersten Längsträger 1, einen zweiten Längsträger 2, Querträger 3, eine Drahtgittermatte 4 und zwei Streben 5 auf.

Der erste Längsträger 1 und der zweite Längsträger 2 sind identisch. Sie sind aus Stahlblech durch Abkanten oder Rollformen hergestellt. Das abgekantete Stahlblech bildet ein Hohlprofil, wobei die Längsnaht des Längsträgers insbesondere verschweißt ist. Ein innerer freier Querschnitt des Hohlprofils ist im Wesentlichen rechteckig. An einer beim Drahtgitterfachboden außen liegenden Seite ist eine nach oben ragende Falz als Steg 11, 21 vorgesehen. In einer Oberseite sind Rippen 12, 22 ausgebildet. In einer innen liegenden Seite der Längsträger sind Schlitze 13, 23 vorgesehen.

Die Querträger 3 sind aus Stahlrohren hergestellt, deren Enden 31 zusammengedrückt sind, so dass die Querträger 3 nur noch in einem mittleren Abschnitt 32 rohrförmig sind.

Die zusammengedrückten Enden 31 jedes Querträgers 3 sind entweder in einen der Schlitze 13 des ersten Längsträgers oder in einen der Schlitze 23 des zweiten Längsträgers eingesteckt. Dabei stoßen die Enden jedes Querträgers 3 vorzugsweise an die Innenseite der Längsprofile 1, 2 an. Dadurch wird eine formschlüssige Verbindung zwischen den Längsträgern 1, 2 und den Querträgern 3 hergestellt.

Die Drahtgittermatte 4 ist aus gekreuzten, in einer ersten Lage liegenden Längsstäben 41 und in einer zweiten Lage liegenden Querstäben 42 hergestellt, die an den Kreuzungsstellen aneinander geschweißt sind.

Die Längsstäbe 41 liegen parallel zu den Längsträgern 1, 2 und im rechten Winkel zu den Querträgern 3. Sie liegen auf den Querträgern 3 auf. An den Kreuzungsstellen sind die Längsstäbe 31 und die Querträger 3 aneinander geschweißt. Die in der Lage über den Längsstäben 41 liegenden Querstäbe 42 weisen Enden auf, die auf den Rippen 12, 22 auf der Oberseite der Längsträger 1, 2 aufliegen. Sie ragen bis an oder bis nahezu an eine Innenseite der Stege 11, 21 der Längsträger heran. Die Enden der Querstäbe 42 und die Rippen 12, 22 sind aneinander geschweißt.

Durch die verschiedenen Schweißungen ist ein nicht ohne weiteres lösbarer Verbund zwischen den Längsträgern 1, 2, den Querträgern 3 und der Drahtgittermatte 4 hergestellt, wobei zwischen den Längsträgern 1, 2 und den Querträgern 3 unmittelbar nur eine Steckverbindung besteht.

Die Schubsteifigkeit des Drahtgitterfachbodens B wird durch die Streben 5 erhöht. Diese liegen im Wesentlichen in einer Lage unter den Querträgern. An einem Kreuzungspunkt sind die Streben auf nicht dargestellte Art aneinander vorbeigeführt. Die Streben liegen diagonal zu den Längsträgern 1, 2 und den Querträgern 3. Die Enden 51 der Streben 5 sind kreisbogenförmig gebogen und um jeweils einen Querträger gelegt. Die Enden 51 umschließen auch die Oberseite der Querträger 3. Die Enden 51 und die umschlossene Oberseite der Querträger 3 sind durch Schweißen miteinander verbunden.

Alle Schweißverbindungen können von der Oberseite des Fachbodens B erreicht werden. Die Schweißungen können hergestellt werden, ohne dass dazu von verschiedenen Seiten Schweißwerkzeuge an den Fachboden B herangeführt werden müssen.

## Patentansprüche

1. Fachboden (B) für ein Fachbodenregal
- mit einem ersten Längsträger (1) und einem zweiten Längsträger (2),
- mit Querträgern (3), die zwischen dem ersten und dem zweiten Längsträger (1, 2) angeordnet sind und
- **dadurch gekennzeichnet, dass** der Fachboden mit wenigstens einem Diagonalstab (5) ausgebildet ist, der diagonal zu den Längsträgern (1, 2) und Querträgern (3) verläuft, der auf einer ersten Seite der Querträger (3) angeordnet und mit wenigstens zwei der Querträger (3) verbunden ist,
und, dass Enden (51) des Diagonalstabs (5) je einen Querträger (3) zumindest teilweise umschließen und ein auf einer zweiten Seite des Querträgers (3) liegender Bereich der Enden (51) an dem Querträger (3) befestigt ist.

2. Fachboden (B) nach Anspruch 1, **dadurch gekennzeichnet, dass** der Fachboden (B) zwei gekreuzte Diagonalstäbe (5) aufweist.

3. Fachboden nach Anspruch 1 oder 2, **dadurch gekennzeichnet, dass** der Fachboden ein Drahtgitterfachboden ist und eine Drahtgittermatte (4) aus Längsstäben (41) und Querstäben (42) aufweist, die auf den Längsträgern (1, 2) und den Querträgern (3) aufliegt, und dass Enden von wenigstens einigen der Querstäbe (42) der Drahtgittermatte (4) an einer Oberseite der Längsträger (1, 2) angeschweißt sind und dass wenigstens einige der Längsstäbe (41) der Drahtgittermatte (4) an der Oberseite wenigstens einiger Querträger (3) angeschweißt sind.

4. Fachboden (B) nach Anspruch 3, **dadurch gekennzeichnet, dass** die Querträger (3) zwischen dem wenigstens einen Diagonalstab (5) und der Drahtgittermatte (4) angeordnet sind.

5. Fachboden (B) nach Anspruch 3 oder 4, **dadurch gekennzeichnet, dass** die Längsstäbe zwischen den Querstäben und den Querträgern angeordnet sind.

6. Fachboden (B) nach Anspruch 3 oder 4, **dadurch gekennzeichnet, dass** die Enden der Querstäbe (42) auf dem Absatz der Längsträger (1, 2) angeordnet sind.

7. Fachboden (B) nach einem der Ansprüche 3 bis 6, **dadurch gekennzeichnet, dass** die Längsstäbe (41) einen im Wesentlichen kreisförmigen Querschnitt und einen Durchmesser von 4,0 mm bis 5,0 mm haben und/oder die Querstäbe (42) einen im Wesentlichen kreisförmigen Querschnitt und einen Durchmesser von 2,5 mm bis 3,0 mm haben.

8. Fachboden (B) nach einem der Ansprüche 3 bis 7, **dadurch gekennzeichnet, dass** die Längsträger (1, 2) einen Steg (11, 21) aufweisen, der über die Oberseite der Längsträger (1, 2) hervorsteht und der bündig mit Oberseiten der Querstäben (42) abschließt oder über die Oberseiten der Querstäbe (42) hinausragt.

9. Fachboden (B) nach Anspruch 8, **dadurch gekennzeichnet, dass** die Stege (11, 21) jeweils eine Verlängerung einer auf einer Außenseite des Drahtgitterfachbodens (B) liegenden Seite der Längsträger (1, 2) sind.

10. Fachboden (B) nach einem der Ansprüche 3 bis 9, **dadurch gekennzeichnet, dass** die Längsträger (1, 2) Hohlprofile sind und auf der Oberseite wenigstens eine sich in Längsrichtung erstreckende Rippe (12, 22) vorgesehen ist, an der die Enden der mit dem Längsträgern (1, 2) verbundenen Querstäbe (42) befestigt, vorzugsweise angeschweißt sind.

11. Fachboden (B) nach einem der Ansprüche 3 bis 10, **dadurch gekennzeichnet, dass** auf einer Innenseite der Längsträger (1, 2) Ausnehmungen (13, 23) vorgesehen sind, in die die Enden (31) der Querträger (3) eingesteckt sind.

12. Fachboden (B) nach einem der Ansprüche 3 bis 11, **dadurch gekennzeichnet, dass** die Querträger (3) einen zwischen den Enden (31) liegenden rohrförmigen mittleren Abschnitt (32) aufweisen.

13. Fachboden (B) nach Anspruch 11 und 12, **dadurch gekennzeichnet, dass** die Enden (31) der Querträger (3) durch Zusammendrücken aus rohrförmigen Abschnitten hergestellt sind.

14. Fachbodenregal mit wenigstens vier Ständern und wenigstens einem Fachboden (B), **dadurch gekennzeichnet, dass** der Fachboden ein Fachboden (B) nach einem der Ansprüche 3 bis 13 ist.

## Claims

1. Shelf (B) for a shelving unit
- with a first longitudinal beam (1) and a second longitudinal beam (2),
- with cross beams (3) which are arranged between the first and the second longitudinal beam (1, 2) and
- **characterized in that** the shelf is formed with at least one diagonal rod (5) which runs diagonally to the longitudinal beams (1, 2) and cross beams (3), which is arranged on a first side of the cross beams (3) and is connected to at least two of the cross beams (3),
and **in that** ends (51) of the diagonal rod (5) each at least partially enclose a cross beam (3) and a region of the ends (51) located on a second side of the cross beam (3) is fastened to the cross beam (3).

2. Shelf (B) according to claim 1, **characterized in that** the shelf (B) has two crossed diagonal rods (5).

3. Shelf according to claim 1 or 2, **characterized in that** the shelf is a wire mesh shelf and has a wire mesh mat (4) composed of longitudinal rods (41) and cross rods (42), which lies on the longitudinal beams (1, 2) and the cross beams (3), and **in that** ends of at least some of the cross rods (42) of the wire mesh mat (4) are welded to an upper side of the longitudinal beams (1, 2) and **in that** at least some of the longitudinal rods (41) of the wire mesh mat (4) are welded to the upper side of at least some cross beams (3).

4. Shelf (B) according to claim 3, **characterized in that** the cross beams (3) are arranged between the at least one diagonal rod (5) and the wire mesh mat (4).

5. Shelf (B) according to claim 3 or 4, **characterized in that** the longitudinal rods are arranged between the cross rods and the cross beams.

6. Shelf (B) according to claim 3 or 4, **characterized in that** the ends of the cross rods (42) are arranged on the shoulder of the longitudinal beams (1, 2).

7. Shelf (B) according to any one of claims 3 to 6, **characterized in that** the longitudinal rods (41) have a substantially circular cross-section and a diameter of 4.0 mm to 5.0 mm and/or the cross rods (42) have a substantially circular cross-section and a diameter of 2.5 mm to 3.0 mm.

8. Shelf (B) according to any one of claims 3 to 7, **characterized in that** the longitudinal beams (1, 2) have a web (11, 21) which protrudes beyond the upper side of the longitudinal beams (1, 2) and which ends flush with upper sides of the cross rods (42) or projects beyond the upper sides of the cross rods (42).

9. Shelf (B) according to claim 8, **characterized in that** the webs (11, 21) are each an extension of a side of the longitudinal beams (1, 2) located on an outer side of the wire mesh shelf (B).

10. Shelf (B) according to any one of claims 3 to 9, **characterized in that** the longitudinal beams (1, 2) are hollow profiles and on the upper side at least one rib (12, 22) is provided which extends in the longitudinal direction and to which the ends of the cross beams (42) connected to the longitudinal beams (1, 2) are fastened, preferably welded.

11. Shelf (B) according to any one of claims 3 to 10, **characterized in that** recesses (13, 23) are provided on an inner side of the longitudinal beams (1, 2), into which recesses the ends (31) of the cross beams (3) are inserted.

12. Shelf (B) according to any one of claims 3 to 11, **characterized in that** the cross beams (3) have a tubular middle portion (32) located between the ends (31).

13. Shelf (B) according to claim 11 and 12, **characterized in that** the ends (31) of the cross beams (3) are made by pressing together tubular portions.

14. Shelving unit with at least four uprights and at least one shelf (B), **characterized in that** the shelf is a shelf (B) according to any one of claims 3 to 13.

## Revendications

1. Tablette (B) pour une étagère à tablette,
- avec un premier longeron (1) et un second longeron (2),
- avec des traverses (3) qui sont agencées entre le premier et le second longeron (1, 2) et
- **caractérisée en ce que** la tablette est formée avec au moins une barre diagonale (5), qui s'étend en diagonale des longerons (1, 2) et des traverses (3), qui est agencée sur un premier côté des traverses (3) et est reliée à au moins deux des traverses (3),
et **en ce que** des extrémités (51) de la barre diagonale (5) entourent chacune au moins partiellement une traverse (3) et une zone des extrémités (51) se trouvant sur un second côté de la traverse (3) est fixée à la traverse (3).

2. Tablette (B) selon la revendication 1, **caractérisée en ce que** la tablette (B) présente deux barres diagonales (5) croisées.

3. Tablette (B) selon la revendication 1 ou 2, **caractérisée en ce que** la tablette est une tablette grillagée et présente un tapis grillagé (4) composé de barres longitudinales (41) et de barres transversales (42) qui repose sur les longerons (1, 2) et les traverses (3), et **en ce que** des extrémités d'au moins quelques-unes des barres transversales (42) du tapis grillagé (4) sont soudées à un côté supérieur des longerons (1, 2) et **en ce qu'**au moins quelques-unes des barres longitudinales (41) du tapis grillagé (4) sont soudées au côté supérieur au moins de quelques traverses (3).

4. Tablette (B) selon la revendication 3, **caractérisée en ce que** les traverses (3) sont agencées entre l'au moins une barre diagonale (5) et le tapis grillagé (4).

5. Tablette (B) selon la revendication 3 ou 4, **caractérisée en ce que** les barres longitudinales sont agencées entre les barres transversales et les traverses.

6. Tablette (B) selon la revendication 3 ou 4, **caractérisée en ce que** les extrémités des barres transversales (42) sont agencées sur l'épaulement des longerons (1, 2).

7. Tablette (B) selon l'une quelconque des revendications 3 à 6, **caractérisée en ce que** les barres longitudinales (41) présentent une section transversale sensiblement circulaire et un diamètre de 4,0 mm à 5,0 mm et/ou les barres transversales (42) présentent une section transversale sensiblement circulaire et un diamètre de 2,5 mm à 3,0 mm.

8. Tablette (B) selon l'une quelconque des revendications 3 à 7, **caractérisée en ce que** les longerons (1, 2) présentent une nervure (11, 21) qui fait saillie au-delà du côté supérieur des longerons (1, 2) et qui se termine à fleur avec des côtés supérieurs des barres transversales (42) ou dépasse au-delà des côtés supérieurs des barres transversales (42).

9. Tablette (B) selon la revendication 8, **caractérisée en ce que** les nervures (11, 21) sont respectivement un prolongement d'un côté des longerons (1, 2) se trouvant sur un côté extérieur de la tablette grillagée (B).

10. Tablette (B) selon l'une quelconque des revendications 3 à 9, **caractérisée en ce que** les longerons (1, 2) sont des profilés creux et au moins une nervure (12, 22) s'étendant dans le sens longitudinal est prévue sur le côté supérieur, à laquelle les extrémités des barres transversales (42) reliées aux longerons (1, 2) sont fixées, de préférence soudées.

11. Tablette (B) selon l'une quelconque des revendications 3 à 10, **caractérisée en ce que** des évidements (13, 23) sont prévus sur un côté intérieur des longerons (1, 2), évidements dans lesquels les extrémités (31) des traverses (3) sont insérées.

12. Tablette (B) selon l'une quelconque des revendications 3 à 11, **caractérisée en ce que** les traverses (3) présentent une section (32) médiane tubulaire se trouvant entre les extrémités (31).

13. Tablette (B) selon les revendications 11 et 12, **caractérisée en ce que** les extrémités (31) des traverses (3) sont fabriquées par compression de sections tubulaires.

14. Étagère à tablette avec au moins quatre pieds et au moins une tablette (B), **caractérisée en ce que** la tablette est une tablette (B) selon l'une quelconque des revendications 3 à 13.
